# EUROPÄISCHE PATENTSCHRIFT

(11) **EP 0 912 407 B1**
(45) Veröffentlichungstag und Bekanntmachung des Hinweises auf die Patenterteilung: **29.09.1999**
(21) Anmeldenummer: 96940987.9
(22) Anmeldetag: 30.10.1996
(51) Int. Cl.: B65D 8/00, B67D 3/04

(54) **FLÜSSIGKEITSBEHÄLTER FÜR GETRÄNKE, WIE DOSE, PARTYFASS ODER GEBINDE**
LIQUID CONTAINER FOR DRINKS, SUCH AS A CAN, PARTY KEG OR DRUM
CONTENANT DE LIQUIDES POUR BOISSONS, TEL QUE CANETTE, TONNELET POUR FETES OU FUT

(30) Priorität: 31.10.1995 DE 19540542
(43) Veröffentlichungstag der Anmeldung: 06.05.1999
(62) Teilanmeldung aus: 99113958.5
(73) Patentinhaber: Weber, Hans-Joachim, 73547 Lorch (DE)
(72) Erfinder: Weber, Hans-Joachim, 73547 Lorch (DE)
(74) Vertreter: KOHLER SCHMID + PARTNER
(86) Internationale Anmeldenummer: DE9602075
(87) Internationale Veröffentlichungsnummer: WO9716350

(56) Entgegenhaltungen:
- EP-A- 0 256 253
- EP-A- 0 350 243
- DE-A- 1 482 588
- DE-C- 210 136
- DE-C- 554 131
- FR-A- 894 079
- FR-E- 16 806
- GB-A- 252 483
- GB-A- 270 361
- GB-A- 2 138 109
- US-A- 2 992 763
- US-A- 3 348 848
- PATENT ABSTRACTS OF JAPAN vol. 017, no. 667 (M-1524), 9.Dezember 1993 & JP 05 221462 A (HIDEAKI HATAKE), 31.August 1993,

## Beschreibung

Die Erfindung betrifft einen Entleerungshahn eines Flüssigkeitsbehälters für Getränke, wie Dose, Partyfaß oder Gebinde, insbesondere aus Weißblech, Aluminium oder Kunststoff, mit umlaufender Wandung und Deckflächen, gemäß dem Oberbegriff des Anspruchs 1.

Getränkedosen für Bier oder Biergebinde und andere Getränke besitzen in der Regel zum Öffnen einen vorgeprägten Aufreißverschluß. Heute kommen immer mehr sogenannte Partyfässer für Bier mit einem Volumen zwischen zwei bis zehn Liter in Gebrauch, bei denen zum Öffnen und Entleeren ein spezieller, separat anzuschaffender Zapfhahn benötigt wird, mit dem das Partyfaß erst geöffnet und entleert werden kann. Es hat sich gezeigt, daß dieser erst nachträglich mit dem Partyfaß oder der Dose zu verbindende Entleerungshahn nachteilig ist, weil für das Einbringen des Entleerungshahns in die Dose oder das Partyfaß eine gewisse Geschicklichkeit notwendig ist, insbesondere, wenn der Inhalt nicht verschüttet werden soll. Ebenso kann ein separater Entleerungshahn verlorengehen und im entscheidenden Moment fehlen.

Aus der französischen Patentschrift FR 894 079 A ist ein Hahn bekannt, mit dem sich Flüssigkeiten aus einem Behältnis entleeren lassen. Der bekannte Hahn setzt sich aus einem Außenrohr und einem darin längsverschieblichen Innenrohr zusammen. Durch das Innenrohr kann eine Flüssigkeit dann aus dem Inneren eines Behältnisses nach außen strömen, wenn das Innenrohr soweit aus dem Außenrohr herausgezogen wird, daß einerseits ein Durchbruch in der Mantelwandung des Innenrohres mit einer Öffnung des Außenrohres zumindest teilweise fluchtet, an der die Flüssigkeit ansteht, und andererseits sich eine geöffnete Auslaßöffnung des Innenrohres außerhalb des Behältnisses befindet.

Soll der Flüssigkeitsausstrom unterbrochen werden, so wird das Innenrohr in das Außenrohr hineingeschoben und die Öffnungen in den Mantelwandungen des Innenrohres werden durch die Innenumfangsoberfläche des Außenrohres verdeckt und flüssigkeitsdicht verschlossen.

An der Behältnisaußenwand ist ein Vorsprung befestigt, der ein Plombenband halten kann. Vor dem erstmaligen Öffnen des bekannten Hahnes ist das Plombenband nicht nur mit der Behältnisaußenwand fest verbunden, sondern auch mit dem Hahn. Wird der Hahn erstmals geöffnet, so muß zuerst das Plombenband zerstört werden. Ist das Plombenband unversehrt, so weiß der Benutzer, daß sich das Behältnis noch im Zustand der Originalbefüllung befindet.

Der Erfindung liegt die Aufgabe zugrunde, eine Versiegelung eines Behältnisses vor dem Erstgebrauch zu schaffen, das einerseits dauerhaft die Versiegelung anzeigt und andererseits einfach und kostengünstig ohne Einbeziehung der Behältnisaußenwand herzustellen ist.

Die Lösung der Aufgabe ist im kennzeichen des Anspruchs 1 angegeben und besteht darin, daß in ein Loch innerhalb der Wandung oder einer der Deckflächen ein Entleerungshahn mit einer Schließ- und einer Offenstellung eingesetzt ist, der sich in das Innere des Flüssigkeitsbehälters erstreckt. Vorteilhaft kann das Loch innerhalb der Wandung oder Deckfläche in einer in dieselbe eingebrachten Vertiefung angeordnet sein, in der in der Schließstellung des Entleerungshahns der Griff, der mit dem Innenrohr des Entleerungshahns fest verbunden ist, innerhalb der Vertiefung versenkt angeordnet ist. An dem Außenrohr ist ein außerhalb des Flüssigkeitsbehälters liegendes Teil, wie Flansch, angeordnet, an dem eine Plombe befestigt ist, die durch den Griff des Innenrohres ragt und eine Sollbruchstelle aufweist, die beim Herausziehen des Griffes aus seinem Sitz in Verschließstellung unter Mitnahme abzureißen imstande ist.

Der erfindungsgemäße Entleerungshahn besitzt den Vorteil, daß derselbe schon vom Hersteller am Flüssigkeitsbehälter angebracht wird, so daß zum Verbrauch des Inhaltes keine weiteren Vorarbeiten mehr notwendig sind. Der Entleerungshahn ist in den Flüssigkeitsbehälter integriert. Dadurch ist ein Entleeren ohne weitere Hilfsmittel an jedem Ort und zu jeder Zeit möglich. Der Entleerungshahn wird bei der Herstellung des Flüssigkeitsbehälters durch den Produzenten montiert und durch die Montage des Entleerungshahns wird der Flüssigkeitsbehälter gleichzeitig versiegelt. Der erfindungsgemäße Entleerungshahn stellt somit einen Bestandteil des Flüssigkeitsbehälters dar. Vorteilhaft kann das Loch innerhalb der Wandung oder der Deckfläche, in der der Entleerungshahn angeordnet ist, in einer in die Wandung oder die Deckfläche eingebrachten Vertiefung angeordnet sein, wobei in der Schließstellung des Entleerungshahns der Griff versenkt innerhalb der Vertiefung angeordnet ist, der mit dem Innenrohr des Entleerungshahns verbunden ist. Auf diese Weise ist ein Schutz gegen Verletzungen oder Beschädigungen durch vorstehende oder scharfe Teile des Entleerungshahns ausgeschlossen.

In weiterer Ausgestaltung der Erfindung des Entleerungshahnes ist das Innenrohr ein im Außenrohr verschieblich und/ oder drehbar angeordnetes Innenrohr, welches wenigstens teilweise, vorzugsweise vollständig oder fast vollständig, in das Außenrohr einschiebbar ist, wobei das Außenrohr eine Einlaßöffnung aufweist, die in Schließposition des Entleerungshahns bei in das Außenrohr eingefahrenem Innenrohr durch dasselbe verschlossen ist, welches einen Längskanal mit einer Auslaßöffnung und einer Einlaßöffnung aufweist, die in Offenstellung des Entleerungshahns bei aus dem Außenrohr ausgefahrenem Innenrohr mit der Einlaßöffnung des Außenrohres zur Freigabe des Längskanals koinzidiert.

Ein mit dem erfindungsgemäßen Entleerungshahn bestückter Flüssigkeitsbehälter ist einfach zu bedienen. Nach dem Ergreifen des Griffes wird das Innenrohr des Entleerungshahns und nach dem Zerstören einer Plombe aus dem Außenrohr herausgezogen oder schraublinienartig herausgedreht, wobei im letzten Drittel oder letzten Viertel des Weges des Innenrohres gegenüber dem Außenrohr die Flüssigkeit zu fließen beginnt. Wenn es sich um einen Entleerungshahn handelt, dessen Innenrohr mittels einer Drehung aus dem Außenrohr herausgedreht wird, so beträgt diese Drehung vorzugsweise 360 Grad, wobei die Flüssigkeit ungefähr bei einer Winkelstellung von 300 bis 330 Grad zu fließen beginnt.

Vorteilhaft kann in einer der Deckflächen des Flüssigkeitsbehälters ein Entlüftungsventil angeordnet sein, welches gegebenenfalls gleichzeitig das Füllventil zum Befüllen des Behälters ist. Ebenso ist es möglich, daß der Entleerungshahn selbst eine Entlüftungseinrichtung aufweist.

Kurzbeschreibung der Zeichnung, in der zeigen:
- **Fig. 1**: einen schematischen Schnitt durch einen Flüssigkeitsbehälter für Getränke in Form eines Partyfasses, in welches ein Entleerungshahn eingebaut ist;
- **Fig. 2**: eine perspektivische Ansicht des Entleerungshahns der Fig. 1, der durch eine translatorische Bewegung geöffnet wird;
- **Fig. 3**: einen Schnitt durch einen Entleerungshahn, der durch eine schraubenlinienförmige Bewegung geöffnet wird;
- **Fig. 4**: ein Belüftungsventil zum Belüften des Flüssigkeitsbehälters während des Ausschenkens;
- **Fig. 5**: eine Draufsicht auf Fig. 4;
- **Fig. 6**: eine Seitenansicht der Fig. 4 bei hochgeklappten Ziehringen
- **Fig. 7**: eine weitere Ausführungsform eines Entleerungshahns im Querschnitt, der durch translatorische Bewegung geöffnet wird, mit einer Plombe;
- **Fig. 8**: eine Vergrößerung des Plombenbereichs in Fig. 7; und
- **Fig. 9**: ein weiteres Belüftungsventil zum Belüften des Flüssigkeitsbehälters.

Gemäß der **Fig. 1** besteht ein Flüssigkeitsbehälter in Form eines Partyfasses aus einer umlaufenden Wandung 1 mit einer unteren und einer oberen Deckfläche, in der sich ein Einfüllstutzen 2 befindet. Innerhalb der Behälterwandung 1 im unteren Bereich nahe der unteren Deckfläche ist eine eingeprägte Vertiefung 3 vorgesehen, die sich ins Innere des Flüssigkeitsbehälters erstreckt und in der ein Loch 2 angeordnet ist. Innerhalb des Loches 2 sitzt eine ringförmige Dichtung 7, durch die ins Innere des Flüssigkeitsbehälters ein Entleerungshahn 4 ragt, der aus einem Außenrohr 6 und einem darin beweglich angeordneten Innenrohr 5 besteht. Das Außenrohr 6 ist fest über die Dichtung 7 innerhalb der Wandung der Einprägung verankert. An dem nach außerhalb des Flüssigkeitsbehälters weisenden Ende des Innenrohrs 5 ist ein Griff 8 angeordnet, der in Schließstellung des Entleerungshahns 4 vollständig innerhalb der Vertiefung 3 liegt. Das Innenrohr 5 weist einen Längskanal 9 auf, der in Offenstellung des Entleerungshahns 4 zur Durchleitung der Flüssigkeit dient.

**Fig. 2** zeigt in perspektivischer Ansicht den Entleerungshahn der Fig. 1. Das Außenrohr 6 des Entleerungshahns 4 ist an dem der Behälterwand 1 abgewandten Ende verschlossen und besitzt eine Einlaßöffnung 43, in welche ein rohrförmiger Einlaßstutzen 12 mit einer Einlaßöffnung 10 eingepaßt ist, über den das Außenrohr 6 mit dem Inneren des Flüssigkeitsbehälters in Verbindung steht. Das Innenrohr 5 besitzt einen durchgehenden Längskanal 9, der einerseits in die der Behälterwandung abgewandte Stirnfläche des Innenrohres mündet und dessen Auslaßöffnung 11 andererseits am herausragenden Ende des Innenrohres 5 seitlich innerhalb der Mantelwandung des Innenrohres 5 angeordnet ist. Dadurch wird eine Ausfließrichtung schräg nach unten erreicht, wenn der Flüssigkeitsbehälter aufrecht auf einer Unterlage steht. Der am vorderen, herausragenden Ende des Innenrohres 5 angeordnete Griff 8 ist laschenförmig und besitzt die Umrißform der Vertiefung 3. Die Vertiefung 3 ist länglich-ovel gestaltet, wobei der größere Durchmesser der Vertiefung sich in etwa parallel der Mittelachse des Flüssigkeitsbehälters erstreckt und das Loch 2 zur Aufnahme des Entleerungshahns 4 im unteren, randnahen Bereich der Vertiefung 3 angeordnet ist.

Zum Öffnen des Hahn wird die flexible Lasche des Griffs 8 mit einem Finger ergriffen und nach vorne aus der Einprägung 3 herausgezogen, wobei das Innenrohr 5 mitbewegt wird. Beim erstmaligen Herausziehen des Innenrohres 5 aus dem Außenrohr 6 wird eine zwischen dem Außenrohr 6 und dem Innenrohr 5 angebrachte Plombe irreversibel zerstört. Sobald das Ende des Innenrohres 5 über die Einlaßöffnung 10 des Einlaßstutzens 12 bzw. die Einlaßöffnung 43 des Außenrohres 6 hinwegläuft, strömt die Flüssigkeit durch den Einlaßstutzen 12 und den Längskanal 9 nach außen. Sobald der Griff in Richtung zum Flüssigkeitsbehälter geschoben wird, wird der Entleerungshahn 4 geschlossen, wenn das hintere Ende des Innenrohres 5 die Einlaßöffnung 43 bzw. 10 überfährt. Der Einlaßstutzen 12 dient zur Restentleerung des Flüssigkeitsbehälters aufgrund des Saugeffekts.

In **Fig. 3** ist innerhalb einer Behälterwandung 13 ein Entleerungshahn 15 dargestellt, der mittels einer translatorischrotatorischen Bewegung geöffnet und geschlossen wird. Innerhalb der Behälterwandung 13 ist wiederum eine Einprägung oder Vertiefung 30 angeordnet, in der ein Loch 27 vorgesehen ist, in welchem eine ringförmige Dichtung 25 sitzt. Die Dichtung 25 umfaßt ein zylindrisches Außenrohr 16, welches eine umlaufende Schulter 28 aufweist, an die die Dichtung 25 anstößt. Das Außenrohr 6 ragt in das Innere des Flüssigkeitsbehälters und ist am hinteren Ende geschlossen. Innerhalb des Außenrohres 16 ist passend ein ebenfalls zylindrisches Innenrohr 17 geführt, welches im Bereich seiner beiden Enden je einen Dichtring 20, 20' zur Abdichtung gegenüber dem Außenrohr 16 aufweist. Das Innenrohr 17 besitzt einen Längskanal 23, der zur Bildung einer Einlaßöffnung 29 außen in die Deckfläche des Innenrohres 17 mündet. Am vorderen, der Behälterwandung 13 zugewandten Ende mündet der Längskanal 23 seitlich in die Mantelwandung des Innenrohres 17, ein, wie es der Fig. 3 zu entnehmen ist. Auf dieses Ende des Innenrohres 17 ist ein Griff 26 aufgesetzt, der in Schließstellung des Entleerungshahnes 15 innerhalb der Vertiefung 30 ruht.

Um die Mantelwandung des Innenrohres 17 verläuft spiralförmig oder schraubenlinienförmig eine Führungsnut 21, in die ein Führungsstift 22 ragt, der am vorderen, der Behälterwandung 13 zugewandten Ende innerhalb des Außenrohres 16 fest angeordnet ist. Das Außenrohr 16 besitzt ungefähr in der Hälfte seiner Länge einen rohrförmigen Einlaßstutzen 18, der in eine Einlaßöffnung 42 innerhalb des Außenrohres 16 eingesetzt ist und der an seinem entfernten Ende seitliche Einlaßöffnungen 19 aufweist. Der Einlaßstutzen 18 ist ungefähr senkrecht zum Außenrohr 16 gerichtet und erstreckt sich bis unmittelbar oberhalb der Deckfläche 15 des Flüssigkeitsbehälters, so daß derselbe aufgrund der Sogwirkung beim Abzapfen bis zum Grund geleert werden kann.

Ebenso ist es möglich, das Außenrohr 16 und die Dichtung 25 integral-einstückig herzustellen, wobei das Außenrohr 16 aus einem härteren Kunststoff bestehen kann als die Dichtung 25.

Zum Öffnen des Entleerungshahns 15 wird der Griff 26 ergriffen und in Uhrzeigerrichtung gedreht. Dadurch dreht sich die Führungsnut 21 entlang des Führungsstiftes 22, so daß das Innenrohr 17 nach außen aus dem Außenrohr 16 herausfährt. Wird das Innenrohr 17 erstmalig aus dem Außenrohr 16 herausgedreht, so wird dabei eine Plombe zwischen dem Außenrohr 16 und dem Innenrohr 17 dauerhaft zerstört. Sobald das innere Ende des Innenrohres 17 den rohrförmigen Einlaßstutzen 18 überfährt, fließt die Flüssigkeit nach außen. Vorzugsweise besitzt die Führungsnut 21 eine derartige Steigung, daß der Entleerungshahn 15 kurz vor der Vollendung einer vollständigen Rechtsdrehung, beispielsweise zwischen 300 bis 330 Grad, geöffnet wird und bei 360 Grad vollständig geöffnet ist. Sobald der Griff 26 etwas im Gegenuhrzeigersinn zurückgedreht wird, wird der Entleerungshahn 15 wieder geschlossen. Bei einer vollen Drehung im Gegenuhrzeigersinn versenkt sich dabei der Griff 26 mitsamt dem Innenrohr 17 wieder vollständig in den Flüssigkeisbehälter bzw. in die Vertiefung 3, so daß an demselben keinerlei vorstehende Teile mehr vorhanden sind.

Der Griff 26 kann in geschlossenem Zustand des Entleerungshahns 15 in eine erhabene Prägung einrasten und somit gegen ein selbständiges Öffnen gesichert sein. Vorzugsweise ist die Länge des Entleerungshahns 15 so gestaltet, daß das Außenrohr 16 vor der Mitte des Flüssigkeitsbehälters endet. Dadurch ist gewährleistet, daß der Füllstutzen zum Einbringen der Flüssigkeit in der Brauerei oder Getränkefirma ungehindert bis zur unteren Deckfläche des Flüssigkeitsbehälters in denselben hineinragen kann.

Des weiteren besteht der Entleerungshahn 15 vorzugsweise aus Kunststoff in lebensmittelrechtlicher Zulassung. Ebenso besteht der Griff 26 vorzugsweise aus durchsichtigem Kunststoff, so daß der Durchtritt der Flüssigkeit durch das Innenrohr 17 beobachtet werden kann.

Das Innenrohr 17 kann gegenüber dem Außenrohr 16 einen Schnappverschluß besitzen, um ein vollständiges Herausdrehen des Innenrohres aus dem Außenrohr zu verhindern. Ein vollständiges Herausdrehen des Innenrohres 17 aus dem Außenrohr 16 kann auch dadurch gewährleistet sein, daß die Führungsnut 21 nicht in die Stirnfläche des Innenrohres 17 ausläuft, sondern die Führungsnut 21 an ihrem hinteren, der Behälterwandung abgewandten Ende, einen Begrenzungsanschlag besitzt.

Die Ausgestaltung des zylindrischen Außen- und Innenrohres kann auch dergestalt sein, daß sich zentrisch im Außenrohr eine feststehende Achse erstreckt, die eine spiralförmig oder schraubenlinienförmig umlaufende Nut aufweist. Das Innenrohr, das auf die Achse aufgesteckt ist und dichtend innerhalb der Bohrung des Außenrohres gleitet, besitzt an dem am hinteren Flüssigkeitsbehälter liegenden Ende einen Stift, der innerhalb der Nut gleitet. Löcher zum Austritt der Flüssigkeit sind entsprechend der Fig. 3 im Außen- und Innenrohr angeordnet.

Die **Fign. 4 bis 6** zeigen eine mögliche Entlüftung des Flüssigkeitsbehälters während der Entleerung mit einem Belüftungsventil 44, welches in einen oben auf dem Flüssigkeitsbehälter aufliegenden Flansch 53 und einen innenliegenden Ring oder Zapfen 45 mit einer umlaufenden Einschnürung 54 unterteilt ist oder aus einer ringförmigen Dichtung besteht. Der Zapfen 45 ist vorzugsweise konisch gestaltet und besitzt eine durchgehende Längsbohrung 52, die eine gewellte Wand 52 aufweisen kann. Innerhalb der Längsbohrung 52 ist ein Pfropfen 46 mit entsprechend geformter Mantelwandung, beispielsweise gewellt, beweglich angeordnet, der eine in den Behälter weisende, zu diesem offene Sackbohrung 47 besitzt, die an ihrem oberen, im Pfropfen liegenden Ende von wenigstens einem Querkanal 48, 48', 49, 49' durchsetzt ist. Im eingedrückten Zustand des Pfropfens 46 ist das Belüftungsventil 44 geschlossen, im teilweise ausgezogenen Zustand des Propfens 46 steht der Flüssigkeitsbehälter über die Querkanäle 48, 48', 49, 49' und die Sackbohrung 47 mit der Atmosphäre in Verbindung. Der Pfropfen 46 weist an seinem oberen ??, außerhalb des Flüssigkeitsbehälters angeordnete Ziehringe 50, 51 auf, die um 90 Grad aufgerichtet werden können zum Herausziehen des Pfropfens 46 aus dem Ring oder Zapfen 45.

**Fig. 7** zeigt eine weitere Ausführungsform eines Entleerungshahns im Querschnitt, wobei der Entleerungshahn durch eine translatorische Bewegung geöffnet wird. Innerhalb eines Partyfasses 55 ist in eine Vertiefung 67 in Entleerungshahn eingesetzt, bestehend aus einem äußeren, nach innen geschlossenen Rohr 57, welches in einer Dichtung 56 dicht verankert ist, die ihrerseits dicht in einem Loch des Partyfasses 55 verankert ist. Innerhalb des Innenraumes des Außenrohres 57 ist ein Innenrohr 58 angeordnet, das an seinem hinteren Ende peripher mit wenigstens einer Dichtung 59 gegenüber dem Außenrohr 57 abgedichtet ist. Das Außenrohr 57 besitzt eine radiale Bohrung 60 zum Durchtritt der Flüssigkeit in das Innere des Außenrohres 57. Das Innenrohr 58 ist an seinem hinteren Ende offen zum Eintritt der Flüssigkeit in das Innenrohr 58. Des weiteren weist das Innenrohr 58 eine radial-schräge Austrittsöffnung 62 auf.

Am vorderen Ende des Innenrohres 58 besitzt dasselbe einen umlaufenden Flansch 63, der außerhalb des Paryfasses 55 aber innerhalb der Vertiefung 67 der Faßaußenwand in geschlossenem Zustand des Entleerungshahns zu liegen kommt. In die Oberlfäche des Flansches 63 ist ein Griff 64 eingearbeitet, der beispielsweise aus einer um 90 Grad biegbaren Lasche 64 besteht, die einseitig mit dem Flansch 63 verbunden ist. Die Lasche 64 ist mittels einer Plombe 65 gesichert, die durch ein Loch 77 innerhalb der Lasche 64 und ein Loch 70 innerhalb des Flansches 63 ragt; das Ende der Plombe ist mit dem Material des Außenrohres 57 fest verbunden. Beispielsweise besitzt das Außenrohr 57 in diesem Bereich einen außerhalb des Flüssigkeitsbehälters 55 liegenden Ansatz oder einen Flansch 69, auf den die Plombe 65 mit ihrem Ende 66 aufsitzt und dort mit dem Material des Außenrohres 57 fest verbunden ist.

Beim Ergreifen der Lasche 64 und Vorziehen wird die Plombe 65 in ihrer Sollbruchstelle 66 von dem Flansch 69 des Außenrohres 57 abgebrochen, so daß das erste Öffnen des Entleerungsventils sichtbar wird. Die Lasche 64 kann um 90 Grad in Richtung der Längsachse des Entleerungshahns geklappt und das Innenrohr 58 aus dem Außenrohr 57 herausgezogen werden. Sobald das hintere offene Ende des Innenrohres 58 die radiale Bohrung 60 des Außenrohres 57 überfährt, fließt die im Innern des Partyfasses befindliche Flüssigkeit nach außen.

**Fig. 8** zeigt in vergrößerter Darstellung die Lage der Dichtung 56 gegenüber dem Flansch 69 des Außenrohres 57 und der darauf sitzenden Plombe 65. Der Flansch 69 ist in eine Vertiefung 78 der Dichtung 56 eingelassen, wobei die Oberfläche des Flansches 69 mit der Oberfläche der Dichtung 56 in einer Ebene liegt. Die Plombe 65 ist mit dem Flansch 69 des Außenrohres 57 fest verbunden und weist am auf dem Flansch 69 aufsitzenden Ende eine Sollbruchstelle 66 auf. Die Plombe 65 ist durch ein Loch 77 innerhalb des Griffes 64 sowie ein Loch 70 innerhalb des Flansches 63 des Innenrohres 58 eingesetzt.

**Fig. 9** zeigt ein weiteres Belüftungsventil zum Belüften des Flüssigkeitsbehälters 55. Das Belüftungsventil, welches in einem Loch 79 einer Deckfläche 81 des Flüssigkeitsbehälters 55 angeordnet ist, besteht aus einer ringförmigen Dichtung 71, in die ein ebenfalls ringförmiger Verschlußstopfen 72 eingedrückt ist, der ein Innengewinde 80 aufweist. In das Innengewinde 80 ist ein rohrförmiges Ventil 73 mit einem Aussengewinde 76 gasdicht eingeschraubt, welches eine nach innen weisende Sacklängsbohrung 74 besitzt, die an ihrem oberen Ende eine Querbohrung 75 besitzt. Beim Herausdrehen des Ventils 73 aus dem Verschlußstopfen 72 wird die Querbohrung 75 freigegeben und der Flüssigkeitsbehälter 55 belüftet.

## Patentansprüche

1. Entleerungshahn mit einer Schließ- und einer Offenstellung eines Flüssigkeitsbehälters für Getränke, insbesondere in Form von Dosen oder Partyfässern aus Weißblech, Aluminium oder Kunststoff, bestehend aus einem Außenrohr (6; 16; 57) und einem darin verschieblich und/oder drehbar angeordneten, mit einem Griff (8; 26; 64) versehenen, Innenrohr (5; 17; 58), welches in Schließstellung wenigstens teilweise, vorzugsweise vollständig oder fast vollständig, in das Außenrohr (6; 16; 57) einschiebbar ist, das eine Einlaßöffnung (10; 19) aufweist, die in Schließposition des Entleerungshahnes (4; 15) bei in das Außenrohr (6; 16; 57) eingefahrenem Innenrohr (5; 17; 58) durch dasselbe verschlossen ist, das einen Längskanal (9; 23) mit einer Auslaßöffnung (11; 24) und einer Einlaßöffnung (29) aufweist, die in Offenstellung des Entleerungshahns (4; 15) bei aus dem Außenrohr (6; 16; 57) ausgefahrenem Innenrohr (5; 17; 58) mit der Einlaßöffnung (10; 19) des Außenrohres (6; 16; 57) zur Freigabe des Längskanals (9; 23) koinzidiert, and wobei der Entleerings hahn eine Plombe aufweist zur Anzeige des Zustandes der Originalbefüllung des Flüssigkeitsbehälters,
dadurch gekennzeichnet,
daß an dem Außenrohr (6; 16; 57) ein außerhalb des Flüssigkeitsbehälters (55) liegendes Teil (69), wie Flansch, angeordnet ist, an dem die Plombe (65) befestigt ist, die durch den Griff (64) des Innenrohres (58) ragt und eine Sollbruchstelle (66) aufweist, die beim Herausziehen des Griffes (64) aus seinem Sitz in Verschließstellung unter Mitnahme abzureißen imstande ist.

2. Entleerungshahn nach Anspruch 1, dadurch gekennzeichnet, daß um das Innenrohr (17) schraubenlinienförmig eine Führungsnut (21) verläuft, in die ein Führungsstift (22) ragt, der fest mit dem Außenrohr (16) im Bereich der Wandung (13) des Flüssigkeitsbehälters verbunden ist.

3. Entleerungshahn nach Anspruch 1, dadurch gekennzeichnet, daß die Führungsnut (21) um 360 Grad um das Innenrohr (17) herumläuft.

4. Entleerungshahn nach Anspruch 1, dadurch gekennzeichnet, daß der Längskanal (23) innerhalb des Innenrohres (17) zur Bildung der Einlaßöffnung (29) in der Stirnwandung desselben einmündet und daß das im Außenrohr (6; 16) steckende Ende des Innenrohres (5; 17) zur Offenstellung des Entleerungshahnes (4; 15) über die Einlaßöffnung (19) im Außenrohr (6; 16) hinweggleitet.

5. Entleerungshahn nach Anspruch 1, dadurch gekennzeichnet, daß die Auslaßöffnung (24) des Längskanals (23) des Innenrohres (17) seitlich in der Mantelfläche des Innenrohres (17) mündet.

6. Entleerungshahn nach Anspruch 1, dadurch gekennzeichent, daß das Außenrohr (6; 16) einen Einlaßstutzen (12; 18) aufweist, der in die Einlaßöffnung (10; 19) des Außenrohres (6; 16) eingesetzt ist und der senkrecht zum Außenrohr (6; 16) gerichtet ist.

7. Entleerungshahn nach Anspruch 1, dadurch gekennzeichnet, daß das Außenrohr (6; 16; 57) des Entleerungshahns (4; 15) mittels einer das Außenrohr (6; 16; 57) umgreifenden Dichtung (7; 25) in das Loch (2; 27) der Wandung (1; 13) eingesetzt ist.

8. Entleerungshahn nach Anspruch 1, dadurch gekennzeichnet, daß der Entleerungshahn (4; 15) eine Entlüftungseinrichtung aufweist.

9. Entleerungshahn nach Anspruch 8, dadurch gekennzeichnet, daß die Entlüftungseinrichtung ein Belüftungsventil (44) ist und in einer der Deckflächen (14) des Flüssigkeitsbehälters angeordnet ist.

## Claims

1. Tap having a closed and an open position, for a liquid container for beverages, particularly in the form of cans or party kegs made from sheet metal, aluminum or plastic, comprising an outer tube (6; 16; 57) and an inner tube (5; 17; 58) disposed in the outer tube for displacement and rotation therein and having a handle (8; 26; 64), the inner tube, in a closing position, being at least partially and preferentially completely or nearly completely displaceable into the outer tube (6; 16; 57), the outer tube having an inlet opening (10; 19) which, in the closed position of the tap (4; 15) with the inner tube (5; 17; 58) displaced into the outer tube (6; 16; 57), is closed by the inner tube (5; 17; 58), the inner tube (5; 17; 58) having a longitudinal channel (9; 23) with an outlet opening (11; 24) and an inlet opening (29), the inlet opening (29) coinciding, in the open position of the tap (4; 15) with the inner tube (5; 17; 58) pulled out of the outer tube (6; 16; 57), with the inlet opening (10; 19) of the outer tube (6; 16; 57) to free the longitudinal channel (9; 23), and wherein the tap has a seal for indicating the state of initial, original filling of the liquid container,
characterized in that
a component (69) such as a flange is disposed on the outer tube (6; 16; 57) outside of the liquid container (55) to which the seal (65) is attached, the seal projecting through the handle (64) of the inner tube (58) and having an intended breaking location (66) which is adapted to tear in cooperation with the grip (64) when the grip (64) is pulled out of its seat in the closed position.

2. Tap according to claim 1, characterized in that a guiding groove (21) extends in a helical fashion about the inner tube (17) into which a guide pin (22) projects which is rigidly connected to the outer tube (16) in the vicinity of the wall (13) of the liquid container.

3. Tap according to claim 1, characterized in that the guide groove (21) extends through 360° about the inner tube (17).

4. Tap according to claim 1, characterized in that the longitudinal channel (23) within the inner tube (17) feeds into the end wall thereof to effect the inlet opening (29) thereof and that end of the inner tube (5; 17) penetrating into the outer tube (6; 16) passes by the inlet opening (19) in the outer tube (6; 16) to open the tap (4; 15).

5. Tap according to claim 1, characterized in that the outlet opening (24) of the longitudinal channel (23) of the inner tube (17) feeds sidewardly into the outer surface of the inner tube (17).

6. Tap according to claim 1, characterized in that the outer tube (6; 16) has an inlet spout (12; 18) inserted into the inlet opening (10; 19) of the outer tube (6; 16) and perpendicular to the outer tube (6; 16).

7. Tap according to claim 1, characterized in that the outer tube (6; 16; 57) of the tap (4; 15) is inserted into the opening (2; 27) of the wall (1; 13) via a seal (7; 25) surroundingly engaging the outer tube (6; 16; 57).

8. Tap according to claim 1, characterized in that the tap (4; 15) has a ventilation device.

9. Tap according to claim 8, characterized in that the ventilating device is a vent valve (44) disposed in one of the cover surfaces (14) of the liquid container.

## Revendications

1. Robinet de soutirage présentant une position de fermeture et une position d'ouverture, destiné à un récipient de liquide pour des boissons, en particulier sous forme de boîtes ou petits fûts, en fer-blanc, en aluminium ou en matière plastique, constitué par un tube extérieur (6 ; 16 ; 57) et par un tube intérieur (5 ; 17 ; 58) agencé en déplacement et/ou en rotation dans ce dernier et pourvu d'une poignée (8 ; 26 ; 64), ledit tube intérieur pouvant être poussé, en position de fermeture, du moins partiellement, de préférence complètement ou presque complètement dans le tube extérieur (6 ; 16 ; 57) qui présente une ouverture d'entrée (10 ; 19) refermée, en position de fermeture du robinet de soutirage (4 ; 15), par le tube intérieur (5 ; 17 ; 58) lorsque celui-ci est introduit dans le tube extérieur (6 ; 16 ; 57), ledit tube intérieur présentant un canal longitudinal (9 ; 23) avec une ouverture de sortie (11 ; 24) et une ouverture d'entrée (29) qui, pour libérer le canal longitudinal (9 ; 23), coïncide avec l'ouverture d'entrée (10 ; 19) du tube extérieur (6 ; 16 ; 57) en position d'ouverture du robinet de soutirage (4 ; 15) lorsque le tube intérieur (5 ; 17 ; 58) est extrait hors du tube extérieur (6 ; 16 ; 57), le robinet de soutirage présentant un plomb pour indiquer l'état de remplissage d'origine du récipient de liquide, caractérisé en ce qu'il est prévu sur le tube extérieur (6 ; 16 ; 57) une pièce (69), telle qu'une bride, située à l'extérieur du récipient de liquide (55), sur laquelle est fixé le plomb (65) qui traverse la poignée (64) du tube intérieur (58) et qui présente un emplacement destiné à la rupture (66) capable de s'arracher par entraînement lors de l'extraction de la poignée (64) hors de son assise en position de fermeture.

2. Robinet de soutirage selon la revendication 1, caractérisé en ce qu'une gorge de guidage (21) s'étend en forme de ligne hélicoïdale autour du tube intérieur (17), dans laquelle pénètre une tige de guidage (22) qui est solidaire du tube extérieur (16) dans la zone de la paroi (13) du récipient de liquide.

3. Robinet de soutirage selon la revendication 1, caractérisé en ce que la gorge de guidage (21) s'étend sur 360° autour du tube intérieur (17).

4. Robinet de soutirage selon la revendication 1, caractérisé en ce que le canal longitudinal (23) débouche à l'intérieur du tube intérieur (17) pour former l'ouverture d'entrée (29) dans la paroi frontale de celui-ci, et en ce que l'extrémité du tube intérieur (5 ; 17) enfichée dans le tube extérieur (6 ; 16) coulisse vers la position d'ouverture du robinet de soutirage (4 ; 15) au-delà de l'ouverture d'entrée (19) dans le tube extérieur (6; 16).

5. Robinet de soutirage selon la revendication 1, caractérisé en ce que l'ouverture de sortie (24) du canal longitudinal (23) du tube intérieur (17) débouche latéralement dans la surface enveloppe du tube intérieur (17).

6. Robinet de soutirage selon la revendication 1, caractérisé en ce que le tube extérieur (6 ; 16) comporte une tubulure d'entrée (12 ; 18) qui est mise en place dans l'ouverture d'entrée (10 ; 19) du tube extérieur (6 ; 16) et est dirigée perpendiculairement au tube extérieur (6 ; 16).

7. Robinet de soutirage selon la revendication 1, caractérisé en ce que le tube extérieur (6 ; 16 ; 57) du robinet de soutirage (4 ; 15) est mis en place dans le trou (2 ; 27) de la paroi (1 ; 13) au moyen d'un joint (7 ; 25) entourant le tube extérieur (6 ; 16 ; 57).

8. Robinet de soutirage selon la revendication 1, caractérisé en ce que le robinet de soutirage (4 ; 15) comporte un dispositif de mise à l'air.

9. Robinet de soutirage selon la revendication 8, caractérisé en ce que le dispositif de mise à l'air est une valve de ventilation (44) et est agencé dans l'une des surfaces de couverture (14) du récipient de liquide.
